# DEMANDE DE BREVET EUROPEEN

(11) **EP 1 222 870 A1**
(43) Date de publication de la demande: **17.07.2002**
(21) Numéro de dépôt: 01100809.1
(22) Date de dépôt: 15.01.2001
(51) Int. Cl.: A44B 11/22

(54) **Fermoir**

(71) Demandeur: Sycrilor Industries S.A., 2340 Le Noirmont (CH)
(72) Inventeur: Mora, M. Jean-Luc, 2300 La Chaux-de-Fonds (CH); Heil, M. Roman, 2854 Bassecourt (CH)
(74) Mandataire: Gresset, Jean

(57) **Abrégé**

Fermoir (10), destiné à verrouiller un brin (14) en matériau souple de forme oblongue et muni d'au moins une découpe (15) pratiquée dans l'épaisseur du brin (14), monté sur un support (12) et comportant deux pièces (16, 18), assemblées de manière pivotante l'une sur l'autre et un verrou à cran (22; 34, 26) pour rendre ces pièces (16, 18) solidaires.

Selon l'invention:
■ la pièce supérieure (16) comporte un ergot (28) destiné à être engagé dans ladite découpe (15) pour garantir le verrouillage du brin (14) dans le fermoir (10) lorsque celui-ci est fermé,
■ l'axe de pivotement est parallèle à l'axe transversal (B-B), et
■ lesdites pièces (16, 18) sont disposées de manière à pouvoir être écartées l'une de l'autre lors de la manipulation, du côté où le brin est introduit dans le fermoir.

## Description

La présente invention se rapporte aux fermoirs destinés à verrouiller un brin en matériau souple, de forme oblongue et s'étendant selon un axe longitudinal et muni d'au moins une découpe pratiquée dans l'épaisseur du brin. De tels fermoirs sont généralement montés de manière articulée autour d'un axe transversal, perpendiculaire à l'axe longitudinal, sur un support. Ils comportent deux pièces assemblées de manière pivotante l'une sur l'autre par l'une de leurs extrémités, autour d'un axe dit de pivotement, et un verrou à cran pour rendre solidaire les deux pièces, dans une position dite fermée. Dans ce fermoir les pièces inférieure et supérieure définissent entre elles une fente dans laquelle le brin est condamné lorsque le fermoir est fermé.

Un fermoir de ce type est, par exemple, décrit dans le brevet CH 205'276. Il est destiné à équiper une montre munie d'un bracelet formé de deux brins. Le premier brin est perforé de plusieurs découpes destinées à permettre son verrouillage dans le fermoir. Ce fermoir comporte une première pièce, inférieure, montée de manière articulée à l'extrémité du second brin, autour de l'axe transversal, et une deuxième pièce, montée pivotante sur la première, autour d'un axe parallèle à l'axe longitudinal.

La première pièce est munie d'un ergot s'étendant selon un axe perpendiculaire aux deux axes longitudinaux et transversaux. En position fermée, les deux pièces définissent un espace dans lequel est disposé le premier brin, l'ergot étant engagé dans l'une des découpes, de telle sorte que le brin est verrouillé dans le fermoir.

Les deux pièces sont verrouillées l'une à l'autre au moyen d'une clavette montée pivotante sur la première pièce et venant s'engager à cran sur l'extrémité de la deuxième pièce pour les rendre solidaires l'une de l'autre.

Une telle structure peut être délicate du point de vue mécanique. Plus particulièrement, le risque d'accrochage de la deuxième pièce et de la clavette est important. Le but de la présente invention est de pallier cet inconvénient.

Elle permet en outre, dans les applications à des montres-bracelet, d'utiliser les brins des bracelets disponibles sur le marché.

Ce but est atteint grâce au fait que le fermoir présente les caractéristiques suivantes:
■ la pièce supérieure comporte un ergot destiné à être engagé dans ladite découpe pour garantir le verrouillage du brin dans le fermoir lorsque celui-ci est fermé, et
■ l'axe de pivotement est parallèle à l'axe transversal,
■ lesdites pièces sont disposées de manière à pouvoir être écartées l'une de l'autre lors de la manipulation, du côté où le brin est introduit dans le fermoir, et à ce que l'axe de pivotement soit parallèle à l'axe transversal.

Comme l'ergot se trouve sur la pièce supérieure, il est en retrait du brin lors de son introduction dans le fermoir. De la sorte, le brin n'est pas gêné dans son mouvement. La mise en place est facilitée du fait que l'axe de pivotement est parallèle à l'axe transversal et à cause de la disposition relative des deux pièces. Ainsi, les deux pièces, en position ouverte, forment une ouverture en entonnoir qui guide le brin lors de son introduction.

Le fermoir peut être particulièrement simple dans sa structure lorsque les axes transversal et de pivotement sont confondus. Ce résultat est obtenu grâce au fait que le fermoir comporte, en outre, une barrette, et que le support et les deux pièces à leur extrémité où elles sont assemblées sont munies de trous coaxiaux, dans lesquels est engagée la barrette.

Afin d'améliorer l'esthétique du fermoir et pratiquement supprimer le risque d'ouverture par accrochage, la pièce supérieure comporte deux parois qui s'étendent sur les faces latérales de la pièce inférieure lorsque le fermoir est fermé.

De manière avantageuse, le verrou à cran est formé d'un bossage et d'un logement, disposés l'un dans l'une des parois de la pièce supérieure, l'autre dans l'une des faces latérales de la pièce inférieure, de manière à ce que le bossage soit engagé dans le logement lorsque le fermoir est fermé.

Dans un autre mode de réalisation, le verrou à cran comporte une bille à ressort et un logement, disposé l'un dans l'une des faces latérales de la pièce inférieure, l'autre dans l'une des parois de la pièce supérieure, de manière à ce que la bille soit engagée dans le logement lorsque le fermoir est fermé.

D'autres avantages et caractéristiques de l'invention ressortiront de la description qui va suivre, faite en regard du dessin annexé, dans lequel:
■ Les figures 1 et 2 représentent, selon deux vues en perspective, un fermoir selon un premier mode de réalisation, et
■ La figure 3 un fermoir selon un deuxième mode de réalisation, vu sous le même angle que celui de la figure 1.

Les figures 1 et 2 montrent un fermoir 10 destiné à assurer la fixation d'un bracelet comportant deux brins 12 et 14, oblongs, s'étendant sensiblement selon un axe longitudinal A-A, le brin 12 servant de support au fermoir 10, alors que le brin 14 est muni de découpes 15 destinées à coopérer avec le fermoir, comme cela sera expliqué plus loin. Ce fermoir est, par exemple, destiné à équiper une montre-bracelet.

Le fermoir 10 comporte deux pièces, l'une supérieure 16, l'autre inférieure 18, et une barrette 20 assurant leur assemblage articulé par l'une de leurs extrémités, 16a et 18a, autour d'un axe transversal B-B. La barrette 20 assure en outre la liaison du fermoir 10 avec le brin 12. La pièce inférieure 18, présente des faces l'une supérieure 18b et l'autre inférieure 18c, planes et reliées par des arrondis, tant à l'extrémité 18a qu'à l'extrémité opposée 18d. Elle comporte deux faces latérales 18f, planes et perpendiculaires aux faces 18b et 18c. Ces faces 18f sont munies d'un bossage 22 du côté opposé à l'extrémité 18a, dont la fonction sera précisée plus loin. La pièce 18 comporte, à son extrémité 18a, deux découpes 24 destinées à permettre l'engagement de l'extrémité du brin 12 du bracelet, ainsi qu'un trou cylindrique d'axe B-B, non visible au dessin, et dans lequel la barrette 20 est engagée.

La pièce supérieure 16 est formée d'une portion médiane 16b et deux parois 16c, s'étendant respectivement sur les faces latérales 18f lorsque le fermoir 10 est fermé. Des logements 26 sont pratiqués dans ces parois, disposés de manière à ce que les bossages 22 s'y engagent lors de la fermeture du fermoir. La portion médiane 16b porte, sur sa face tournée vers la pièce inférieure 18, un ergot 28 destiné à être engagé dans l'une ou l'autre des découpes 15 pour rendre solidaires les deux brins 12 et 14 du bracelet.

La portion médiane 16b de la pièce supérieure 16 et la face supérieure 18b de la pièce inférieure 18 sont sensiblement parallèles lorsque le fermoir est fermé, c'est à dire lorsque les bossages 22 sont engagés dans les logements 26, et forment une fente 30 dont la largeur est égale à la largeur de la pièce inférieure 18 et légèrement supérieure à la largeur du brin 14, alors que l'épaisseur est légèrement supérieure à celle du brin 14.

De la sorte, pour assembler les deux brins 12 et 14, il suffit d'écarter les pièces 16 et 18, ce qui élargi la fente 30 du côté opposé aux extrémités 16a et 18a. Il est ainsi facile d'introduire le brin 14 dans la fente 30, jusqu'à une longueur du bracelet correspondant au bras du porteur. La pièce supérieure 16 est ensuite rabattue et la position du brin 14 est ajustée de manière à ce que l'ergot 28 s'engage dans une des découpes 15. Les bossages 22 s'engagent alors dans les logements 26, verrouillant le pièce 16 sur la pièce 18.

L'ouverture du fermoir se fait simplement en tenant la pièce 16 par ses parois 16c et en tirant vers le haut.

La figure 3 représente un fermoir selon un deuxième mode de réalisation. Sur cette figure, les mêmes pièces portent les mêmes références. Ce fermoir ne diffère que par les moyens de verrouillage utilisés pour rendre solidaires l'une sur l'autre les pièces 16 et 18. Plus précisément, la pièce inférieure 18 est percée d'un trou cylindrique 32, d'axe C-C parallèle à l'axe B-B et reliant les deux faces latérales 18f. Ce trou sert de réceptacle à deux crans à bille 34, du type par exemple vendu par la maison Capsa (Suisse). Par ailleurs, les logements 26 sont avantageusement en forme de calotte sphérique, de manière à ce que la bille du cran 34 puisse épouser la forme du logement.

Le fermoir tel que décrit peut, bien entendu, faire l'objet de nombreuses variantes, sans pour autant sortir du cadre de l'invention. Il est ainsi facilement concevable que le verrouillage puisse être réalisé par l'extrémité de l'ergot 28, coopérant avec un organe élastique solidaire de la pièce inférieure 18.

Les pièces constituant le fermoir sont généralement faites en métal, par exemple en acier inoxydable ou en laiton revêtu d'une couche de protection par galvanoplastie, voire en métaux précieux. Il est également possible d'envisager l'usage de matières plastiques.

Le mode de réalisation donné à titre d'exemple se rapporte à un fermoir pour montre- bracelet. Il est évident que le même fermoir peut être utilisé sans modification dans son principe en maroquinerie, sellerie et bijouterie.

## Revendications

1. Fermoir (10), destiné à verrouiller un brin (14) en matériau souple de forme oblongue qui s'étend selon un axe sensiblement longitudinal (A-A) et muni d'au moins une découpe (15) pratiquée dans l'épaisseur du brin (14), monté de manière articulée autour d'un axe transversal (B-B), perpendiculaire à l'axe longitudinal (A-A), sur un support (12) et comportant deux pièces (16, 18), assemblées de manière pivotante l'une sur l'autre par l'une de leurs extrémités autour d'un axe de pivotement, et un verrou à cran (22; 34, 26) pour rendre solidaire lesdites pièces (16, 18), dans une position dite fermée, et dans lequel lesdites pièces (16, 18)définissent entre elles une fente (30) dans laquelle ledit brin (14) est condamné lorsque le fermoir (10) est fermé,
**caractérisé en ce que** :
■ la pièce supérieure (16) comporte un ergot (28) destiné à être engagé dans ladite découpe (15) pour garantir le verrouillage du brin (14) dans le fermoir (10) lorsque celui-ci est fermé,
■ l'axe de pivotement est parallèle à l'axe transversal (B-B), et
■ lesdites pièces (16, 18) sont disposées de manière à pouvoir être écartées l'une de l'autre lors de la manipulation, du côté où le brin est introduit dans le fermoir.

2. Fermoir selon la revendication 1, **caractérisé en ce que** les axes transversal et de pivotement sont confondus (B-B).

3. Fermoir selon l'une des revendications 1 et 2 **caractérisé en ce que** ladite pièce supérieure (16) comporte deux parois (16c) qui s'étendent sur les faces latérales (18f) de la pièce inférieure (18) lorsqu'il est fermé.

4. Fermoir selon la revendication 3, **caractérisé en ce qu'**il comporte un bossage (22) et un logement (26), disposés l'un dans l'une desdites parois (16c), l'autre dans l'une desdites faces latérales (18f), de manière à ce que le bossage (22) soit engagé dans le logement (26) lorsque le fermoir (10) est fermé, pour former ledit verrou.

5. Fermoir selon la revendication 3, **caractérisé en ce qu'**il comporte un cran à bille (34) et un logement (26), disposé l'un dans l'une desdites faces latérales (18f), l'autre dans l'une des parois (16c), de manière à ce que la bille soit engagée dans le logement (26) lorsque le fermoir est fermé, pour former ledit verrou.
